# EUROPÄISCHE PATENTSCHRIFT

(11) **EP 4 087 967 B1**
(45) Veröffentlichungstag und Bekanntmachung des Hinweises auf die Patenterteilung: **20.08.2025**
(21) Anmeldenummer: 20824161.2
(22) Anmeldetag: 08.12.2020
(51) Int. Cl.: D21F 11/04, D04H 1/4374, D04H 1/492, D04H 1/498, D04H 1/732, D04H 3/105, D04H 3/11, D04H 3/16

(54) **VERFAHREN ZUR HERSTELLUNG EINER VERBUNDVLIESWARENBAHN UND VORRICHTUNG ZUR HERSTELLUNG EINER VERBUNDVLIESWARENBAHN**
METHOD FOR PRODUCING A COMPOSITE NONWOVEN FABRIC AND DEVICE FOR PRODUCING A COMPOSITE NONWOVEN FABRIC
PROCÉDÉ DE FABRICATION D'UNE NAPPE DE TISSU NON-TISSÉ COMPOSITE ET DISPOSITIF POUR LA FABRICATION D'UNE NAPPE DE TISSU NON-TISSÉ COMPOSITE

(30) Priorität: 10.01.2020 DE 102020100472
(43) Veröffentlichungstag der Anmeldung: 16.11.2022
(62) Teilanmeldung aus: 25174758.0
(73) Patentinhaber: Andritz Küsters GmbH, 47805 Krefeld (DE)
(72) Erfinder: VOMHOF, Henning, 50678 Köln (DE); REITER, Andreas, 59821 Arnsberg (DE); LATENDORF, Dennis, 47798 Krefeld (DE)
(74) Vertreter: Kluin Patent
(86) Internationale Anmeldenummer: PCT/EP2020/085108
(87) Internationale Veröffentlichungsnummer: WO 2021/139945

(56) Entgegenhaltungen:
- DE-A1- 10 060 050
- DE-T2- 602004 008 578
- US-A- 4 376 014
- US-A1- 2005 102 801

## Beschreibung

Die Erfindung betrifft ein Verfahren zur Herstellung einer Verbundvlieswarenbahn mit mindestens zwei Lagen, wobei eine erste Lage durch Langfasern und eine zweite Lage durch Kurzfasern gebildet ist. Ferner bezieht sich die Erfindung auf eine Vorrichtung zum Durchführen eines solchen Verfahrens.

Derartige Verbundvlieswarenbahn dienen beispielsweise zur Herstellung von Feuchttüchern. Derartige Feuchttücher werden heutzutage in unterschiedlichen Bereichen angewendet, beispielsweise als Pflegetuch für Babys, Hygieneartikel für Erwachsene, Desinfiziertücher, aber auch Reinigungstücher für Oberflächen, Fahrzeuge oder andere Produkte. Es bestehen daher nicht nur im Hinblick an die Qualität sondern auch an die Herstellungskosten solcher Feuchttücher sehr unterschiedliche Anforderungen. So sollten Pflegetücher und Hygieneartikel besonders weich und qualitativ hochwertig sein, wodurch mittlere bis höhere Herstellungskosten akzeptabel sind. Dagegen werden an Feuchttücher zur Reinigung zum Teil deutlich abweichende Anforderungen gestellt, insbesondere primär geringe Herstellungskosten.

Es sind verschiedene solcher Verfahren und Vorrichtungen zur Herstellung von Verbundvlieswarenbahnen bekannt, wobei die Herstellung in der Regel in einer Fertigungslinie mit mehreren hintereinander gelagerten, die einzelnen Arbeitsschritte durchführenden Einrichtungen erfolgt. Hierbei wird in der Regel jede Lage von Fasern nacheinander zu einer Warenbahn gebildet bzw. auf eine solche aufgebracht und mit dieser verbunden.

Bei den meisten Verfahren und Vorrichtungen wird die auf die erste Lage aufzubringende zweite Lage üblicherweise mithilfe eines Formers separat hergestellt und insbesondere als vorentwässerte Warenbahn mit einem Trockengehalt von in der Regel mehr als 30% auf die ebenfalls als Warenbahn ausgebildete und/oder aus Langfasern, wie den kontinuierlichen Fäden des "Spunbond-Typs", bestehende erste Lage aufgelegt, in der Regel in einem Trockenverfahren oder Luftverfahren. Ein weiterer bekannter Stoffauflauf ist der Schrägsiebstoffauflauf. Mittels eines solchen Schrägsiebstoffauflaufs kann insbesondere eine vorteilhafte breitflächige Verteilung der einzelnen Kurzfasern und folglich ein besonders hoher Verschlingungsgrad der Fasern erreicht werden.

Solche Schrägsiebstoffaufläufe sind jedoch relativ komplex und aufwendig aufgebaut, benötigen relativ viel Platz und sind dadurch relativ kostenintensiv in der Herstellung, Montage und im Betrieb.

Es sei noch darauf hingewiesen, dass vorliegend unter der Langfaser insbesondere eine im Vergleich zur Kurzfaser relativ lange Faser zu verstehen ist, insbesondere eine Kunst- und/oder Synthetikfaser. Solche Langfasern können beispielsweise eine Länge zwischen 10 und 150mm aufweisen, besonders bevorzugt zwischen 30 und 40mm. Alternativ können als Langfasern auch Endlosfilamente vorgesehen sein, wie bei den Fäden des Spunbond-Typs. Unter der Kurzfaser ist insbesondere eine im Vergleich zur Langfaser relativ kurze Faser zu verstehen. Solche Kurzfasern können beispielsweise eine Länge zwischen 0,2 und 9mm aufweisen. Insbesondere kann die zweite Lage aus einer wässrigen Dispersion, umfassend dispergierte Naturfasern, Recyclingfasern, wie Altpapier, künstlich hergestellte Fasern und Mischungen solcher Fasern, gebildet sein. Wenn im Folgenden also von Kurzfasern die Rede ist, kann hierunter gleichfalls auch eine die Kurzfasern umfassende wässrigen Dispersion verstanden werden.

Aus den Druckschriften US 2005 / 0 102 801 A1 und DE 60 2004 008 578 T2 sind Verfahren zur Herstellung von Warenbahnen bekannt, bei denen kurze Fasern auf lange Fasern gelegt und Wasserstrahlverschlungen werden. Die Druckschriften DE 100 60 050 A1 und US 4 376 014 A offenbaren jeweils Headboxen mit turbulenzerzeugenden Elementen.

Aufgabe der vorliegenden Erfindung ist es daher, die Herstellung einer Verbundvlieswarenbahn zur Ausräumung zumindest eines der oben genannten Nachteile zu verbessern, insbesondere die Herstellungskosten einer solchen Warenbahn zu senken.

Die Erfindung löst die gestellte Aufgabe durch ein Verfahren mit den Merkmalen des Hauptanspruchs sowie durch eine Vorrichtung mit den Merkmalen des Anspruchs 11. Vorteilhafte Ausgestaltungen und Weiterbildungen der Erfindung sind in den Unteransprüchen, der Beschreibung sowie den Figuren offenbart.

Das erfindungsgemäße Verfahren zur Herstellung von Verbundvlieswarenbahnen sieht vor, dass in einer Fertigungslinie die Kurzfasern in einem Nasslegeprozess durch einen Stoffauflauf mit einem Rund- oder Querstromverteiler in Kombination mit einem rotierenden und/oder statischen Turbolenzerzeuger auf die erste Lage aufgebracht werden. Ein solcher Stoffauflauf kann beispielsweise ein sogenannter Lochwalzenstoffauflauf sein. Hierbei kann insbesondere die Lochwalze einen rotierenden Turbulenzerzeuger bilden. Alternativ kann der Stoffauflauf einen statischen Turbulenzerzeuger aufweisen, insbesondere einen Diffusorblock. Es hat sich überraschenderweise gezeigt, dass insbesondere durch die Anordnung eines solchen Stoffauflauf mit rotierendem oder statischem Turbolenzerzeuger, insbesondere eines Lochwalzenstoffauflaufs, die Erzeugung der zweiten Lage, insbesondere das Aufbringen einer zweiten Lage auf die erste Lage, in besonders einfacher und effizienter Weise erfolgen kann, sodass die Herstellung der Verbundvlieswarenbahn besonders kostengünstig erfolgen kann. Der Stoffauflauf mit rotierendem Turbulenzerzeuger kann dazu insbesondere als ein offener Stoffauflauf ausgebildet sein. Hierbei können die aufzubringenden Kurzfasern, insbesondere eine die Kurzfasern umfassende wässrige Dispersion, über einen Auslaufspalt auf die erste Lage aufgetragen werden, wobei die erste Lage unterhalb des Stoffauflaufs, insbesondere des Lochwalzenstoffauflaufs, in einer Förderrichtung bevorzugt kontinuierlich transportiert wird. Alternativ kann ein geschlossener Stoffauflauf insbesondere mit statischem Turbulenzerzeuger vorgesehen sein, wodurch höhere Geschwindigkeiten gefahren werden können. Es hat sich überraschenderweise gezeigt, dass für den Einsatz in dem erfindungsgemäßen Verfahren bei Produktionsgeschwindigkeiten bis zu 100 m/min ein rotierender Turbulenzerzeuger, bei Produktionsgeschwindigkeiten von über 100 m/min ein statischer Turbulenzerzeuger besonders geeignet ist. Ferner kann der Stoffauflauf einseitig angeströmt werden. Die flächenbezogenen Masse der ersten Lage kann hierbei zwischen 10 und 80 g/m² betragen. Die erste Lage wird beim Passieren des Stoffauflaufs besonders bevorzugt auf einem Siebband, weiterhin bevorzugt auf dessen Oberfläche transportiert, sodass überschüssiges Wasser der Dispersion der zweiten Lage unmittelbar unterhalb und/oder in Produktionsrichtungsrichtung nach dem Stoffauflauf abgeführt werden kann. Dies kann beispielsweise durch ein Absaugen erfolgen. Nach dem Aufbringen der zweiten Lage kann eine Nassverfestigung, beispielsweise ebenfalls auf einem Siebband oder auf einem Zylinder bzw. einer Trommel, erfolgen. Bei der hergestellten Verbundvlieswarenbahnen kann es vorgesehen sein, dass die erste Lage zwischen 20 und 80 Gewichtsprozent des Verbundstoffes ausmacht. Entsprechend kann die zweite Lage ebenfalls zwischen 20 und 80 Gewichtsprozent des Verbundstoffes ausmachen.

Überraschenderweise hat sich gezeigt, dass mit dem erfindungsgemäßen Verfahren mindestens eine erste Lage mit einem Flächengewicht zwischen 10 g/m² und 80g/m² und mindestens eine zweite Lage mit einem Flächengewicht zwischen 5-100 g/m² in einem sehr weiten Produktionsgeschwindigkeitsbereich von 50 m/min bis zu 500 m/min zu der Verbundvlieswarenbahn zusammenbringbar sind, wenn die Unterkante des Auslaufspaltes des Stoffauflaufs des Nasslegeprozesses zwischen einem Höhenniveau des Siebbandes und einem Höhenniveau bis zu 150 mm oberhalb des Siebbandes und/oder unter einem Abgabewinkel von -20° bis +20° zu der zur Oberfläche des Siebbandes senkrechten Richtung erfolgt. Denn durch Veränderung des Höhenniveaus und/oder des Abgabewinkels lassen sich bspw. der örtliche Bereich, in dem die zweite Lage auf die erste Lage aufgebracht wird, sowie der hier in die erste Lage eingetragene Impuls bzw. die hier eingetragene Energie derart an die jeweilige Verfahrensbedingungen und ersten und zweiten Lagen anpassen, dass die mit dem erfindungsgemäßen Verfahren erzeugte Verbundvliesfaserbahn besonders gleichmäßige Eigenschaften aufweist. Insbesondere können Höhenniveau und Abgabewinkel des Nasslegeprozesses so eingestellt werden, dass eine Strukturveränderung der ersten Lage durch das Auftreffen der zweiten Lage verhindert wird.

Vorzugsweise wird in Produktionsrichtung nach dem Nasslegeprozess zusätzlich Wasser der Dispersion abgesaugt, um die zweite Lage mit einer zur ersten Lage hinwirkenden, zusätzlichen Kraftkomponente zu beaufschlagen. Dieses Absaugen erfolgt vorzugsweise unterhalb des Siebbandes, bspw. unter Verwendung von Flauchsaugern, Foilleisten oder ähnlichen Absaugvorrichtungen, die vorzugsweise ein gleichmäßiges Absaugen von Wasser quer zur Produktionsrichtung ermöglichen. Vorzugsweise können diese Absaugvorrichtungen hinsichtlich des Höhenniveaus Ihrer Absaugung und des Absaugwinkels, jeweils relativ zum Siebband, variiert werden. Weiterhin lassen sich diese Entwässerungsvorrichtungen hinsichtlich ihres Abstandes zum Stoffauslauf auch in Maschinenrichtung variieren. Weiterhin bevorzugt können die Absaugvorrichtungen als Schwerkraftentwässerer, bei welchen auf das Wasser lediglich die Schwerkraft wirkt, oder als Unterdruckentwässerer, die das Wasser mit einem Unterdruck von bis zu 800mbar Absolutdruck absaugen, ausgebildet sein.

Die erste Lage kann eine Einzellage von Langfasern umfassen, die in einem einzigen Verfahrensschritt hergestellt worden ist.

Die erste Lage kann jedoch auch zwei oder mehrere Schichten von Langfasern umfassen, die in zwei oder mehreren separaten Verfahrensschritten hergestellt und anschließend miteinander verbunden werden. Beispielsweise kann die erste Lage eine erste Schicht, die mit Hilfe eines ersten Kardierverfahrens hergestellt wird, und eine zweite Schicht, die mit Hilfe eines zweiten Kardierverfahrens auf die erste Schicht aufgebracht und mit dieser verbunden wird, umfassen.

Ebenso können die die zweite Lage bildenden Kurzfasern in einer einzigen oder in zwei oder mehreren Schichten auf die erste Lage aufgebracht werden.

Vorzugsweise passieren die Kurzfasern bei dem Nasslegeprozess einen Spalt des Stoffauflaufs. Dieser Spalt kann insbesondere zumindest teilweise durch eine Lochwalze gebildet bzw. begrenzt sein. Dadurch ist eine besonders einfache und breitflächige Verteilung der Kurzfasern ermöglicht.

Vorzugsweise wird vor dem Aufbringen der zweiten Lage die erste Lage durch ein Abwickeln einer Vliesbahn oder durch ein Kardierverfahren hergestellt. Dadurch kann eine besonders hohe Festigkeit des Verbundvliesstoffes erreicht werden. Das Kardieren der ersten Lage kann insbesondere unmittelbar vor dem Aufbringen der zweiten Lage erfolgen, insbesondere online in derselben Fertigungslinie. Die erste Lage kann folglich insbesondere ein Krempelvlies darstellen.

Umfasst die erste Lage mehrere, beispielsweise zwei Schichten, so kann jede ein Krempelvlies umfassen. Jede dieser Schichten wird dann auch als Carde ("C") bezeichnet. Umfasst die Verbundvlieswarenbahn eine einzige zweite Lage, die auch als Pulp ("P") bezeichnet wird, so würde man die Verbundvlieswarenbahn auch "CCP" bezeichnen.

Ebenfalls ist es denkbar und im Rahmen der Erfindung, eine Schicht der ersten Lage durch ein Kardierverfahren herzustellen, d.h. als Carde auszubilden, und eine zweite Schicht der ersten Lage durch ein Spunbondverfahren herzustellen, die dann dementsprechend auch mit "S" bezeichnet wird. Auch Verfahren zur Herstellung von Verbundvlieswarenbahnen bspw. eines "CSP"-, "SCP"- oder "SSP"-Typs sind daher von der Erfindung erfasst.

Erfindungsgemäß erfolgt - insbesondere unmittelbar - vor dem Aufbringen der zweiten Lage eine Vorverfestigung der ersten Lage. Das Vorverfestigen erfolgt auf einem Siebband. Die Vorverfestigung erfolgt insbesondere durch einen Wasserstrahl. Hierzu kann eine für diesen Anwendungsfall an sich bekannte hydrodynamische Vernadelung bzw. Verwirbelung, insbesondere eine Wasserdüse, angewendet werden.

Vorzugsweise erfolgt vor dem Aufbringen der zweiten Lage ein Dispergieren der Kurzfasern zur Bildung einer wässrigen Dispersion. Die Dispersion kann den Fasern im Verlauf von mehreren Minuten plastische Eigenschaften verleihen, wodurch der Wirkungsgrad der Verschlingung durch Wasserstrahlen optimiert werden kann, wenn die Dispersion auf die erste Lage aufgetragen wird.

Erfindungsgemäß erfolgt - insbesondere unmittelbar - nach dem Aufbringen der zweiten Lage mindestens ein Kompaktieren der mindestens zwei Lagen. Hierbei kann insbesondere gleichzeitig eine Wasserentnahme aus der zweiten Lage stattfinden, insbesondere ein Abfiltrieren des überschüssigen Wassers durch die untere Lage. Ferner kann ein Schritt zum Verschlingen der Naturfasern der zweiten Lage mittels einer Wasserstrahleinrichtung stattfinden. Das Verschlingen der Fasern kann insbesondere auf einem Siebband erfolgen. Hierzu kann wiederum eine für diesen Anwendungsfall an sich bekannte Wasserdüse verwendet werden.

Erfindungsgemäß erfolgt nach dem Aufbringen der zweiten Lage - insbesondere unmittelbar nach dem Kompaktieren - mindestens ein Verschlingen der Kurzfasern der zweiten Lage - besonders bevorzugt ausschließlich - untereinander und/oder mit den Langfasern der ersten Lage mittels einer Wasserstrahlverfestigung.

Die Wasserstrahlverfestigung erfolgt bei einem Anliegen mindestens einer Lage an einer Trommel erfolgen. Insbesondere kann eine erste Wasserstrahlverfestigung der Lagen bei einem Anliegen an einem Siebband und eine nachgelagerte zweite Wasserstrahlverfestigung bei einem Anliegen an einer Trommel erfolgen. Für diese und sämtliche nachfolgend genannten Wasserstrahlverfestigungen kann wiederum eine für diesen Anwendungsfall an sich bekannte Wasserdüse verwendet werden.

Überraschender Weise hat sich gezeigt, dass eine Weiterbildung des erfindungsgemäßen Verfahrens zur Herstellung einer Verbundvlieswarenbahn, deren erste Lage lediglich eine oder mehrere C-Schichten und deren zweite Lage eine oder mehrere P-Schichten umfasst, auch für Produktionsgeschwindigkeiten von höher 100 m/min und für Flächengewichte der ersten Lage von 25 g/m² oder kleiner besonders geeignet ist, wenn es die folgenden Verfahrensschritte umfasst:
- Kardieren und/oder Vorverfestigung der ersten Lage,
- Befeuchten und Fixieren der ersten Lage auf einem Siebband, sowie
- Zusammenbringen der ersten und der zweiten Lage sowie initiale hydrodynamische Verfestigung beider Lagen
vor einem Transfer der beiden Lagen zu weiteren Prozessschritten erfolgt. Vorzugsweise erfolgt nach dem Aufbringen der zweiten Lage - insbesondere nach der Wasserstrahlverfestigung - zumindest ein Trocknen und ein anschließendes Aufrollen der erhaltenen Verbundvlieswarenbahn.

Vorzugsweise bildet die erste Lage eine untere Lage und die zweite Lage eine obere Lage, oder die zweite Lage bildet eine mittlere Lage und die erste Lage jeweils eine obere und eine untere Lage. Bei der zuletzt genannten Ausgestaltung ist die zweite Lage, das heißt die Kurzfasern, insbesondere zwischen den beiden ersten Lagen, das heißt den Langfasern, angeordnet. Es sollte hierbei deutlich sein, dass die obere Lage und die untere Lage nicht zwangsläufig gleichartig sein müssen, insbesondere nicht in einem zeitlich vorgelagerten Stadium dieselbe Lage sein müssen. Vielmehr können die obere erste Lage und die untere erste Lage unterschiedlich aufgebaut und insbesondere separat hergestellt werden.

Die Langfasern können aus der Gruppe der Kunst- und/oder Synthetikfasern ausgewählt sein, insbesondere aus Viskose-, Polyester-, Polypropylen-, Polyamid-, Polyacryl-, Polyvinylalkohol- und Polyethylenfasern als solche oder als Gemisch. Auch können natürliche Fasern Verwendung finden, beispielsweise ausgewählt aus der Gruppe der Baumwoll-, Hanf-, Flachs-, Jute-, oder Bambusfasern, als solche oder als Gemisch, auch mit der solchen aus der Gruppe der Kunst- und/oder Synthetikfasern. Darüber hinaus können auch Fasern aus Biopolymeren, bspw. Polyactid oder Polyhydroxybutryrat, als solche oder als Gemisch, auch mit solchen aus der Gruppe der Kunst- und/oder Synthetikfasern und/oder natürlichen Fasern, Verwendung finden.

Besonders bevorzugt beträgt die Konzentration der Kurzfasern in dem Stoffauflauf mit rotierendem oder statischem Turbolenzerzeuger zwischen 0,5 und 10 Gramm/Liter.

Erfindungsgemäß erfolgt das Vorverfestigen der ersten Lage, der Nasslegeprozess der zweiten Lage und das Komprimieren der mindestens zwei Lagen auf einem gemeinsamen, ersten Siebband, und anschließend eine Wasserstrahlverfestigung - in einer ersten Ausführung der Erfindung zudem ausschließlich - bei einem Anliegen der Lagen an einer Trommel.

In einer weiteren Ausführung der Erfindung, insbesondere zur Herstellung einer dreilagigen Verbundvliesstoffwarenbahn, wird nach dem Aufbringen der zweiten Lage auf die erste Lage, insbesondere nach einem Komprimieren der beiden Lagen und insbesondere vor einer Wasserstrahlverfestigung, eine zusätzliche erste Lage auf die zweite Lage mittels eines zusätzlichen Kardierens, oder Abwickeln einer Rollenwarenbahn, aufgebracht wird. Die hierzu erforderliche zweite Kardiereinheit bzw. Abwickelvorrichtung ist dabei in die Fertigungslinie integriert. Dadurch kann die zweite erste Lage insbesondere kontinuierlich auf die bereits hergestellten Lagen aufgetragen werden. Auf diese Weise ist es möglich, Verbundvliesstoffwarenbahn beispielsweise des Aufbaus CPC, SPC, oder SPS herzustellen.

Alternativ zu nennen ist eine Ausführungsform des erfindungsgemäßen Verfahrens, bei der die erste Lage durch ein Kardierverfahren hergestellt, d.h. als C-Lage ausgebildet. Die C-Lage kann aus Zweikomponentenfasern bestehen oder Zweikomponentenfasern umfassen. Unter Zweikomponentenfasern sind solche Fasern zu verstehen, bei denen zumindest eine Komponente thermoplastische Eigenschaften aufweist. Die C-Lage kann auch aus Einkomponentenfasern bestehen, von denen zumindest ein Teil thermoplastische Eigenschaften aufweist.

Das Kardierverfahren umfasst vorzugsweise einen Verfahrensschritt des Luft-Durchbondierens, bevor in einem weiteren Verfahrensschritt die zweite Lage auf die erste Lage aufgebracht wird. Beim Luft-Durchbondieren werden die Fasern der ersten Lage so mit erwärmter Luft beaufschlagt, dass die Fasern zumindest teilweise in Bereichen, in denen sie aneinander liegen, miteinander verschmelzen/verkleben.

Der weitere Verfahrensschritt umfasst vorzugsweise eine Wasserstrahlverfestigung zur Kompaktierung und/oder Verbindung der zweiten Lage mit der ersten Lage.

Die Verfahrensschritte des Kardierens, insbesondere des Luft-Durchbondierens und des Kompaktierens und Verbindens, insbesondere des Wasserstrahlverfestigens, können inline, d.h. in einer gemeinsamen Produktionslinie erfolgen.

Es ist aber ebenfalls möglich, die beiden vorgenannten Verfahrensschritte offline, d.h. in separaten Produktionslinien durchzuführen. In diesem Fall kann die erste Lage bspw. im Wege des Durchbondierens hergestellt, aufgerollt, transportiert und dann zum Aufbringen der zweiten Lage abgewickelt werden. Mit dieser Verfahrensweise ist insbesondere die Herstellung von besonders dicken und gut saugenden, zweilagigen Verbundvliesstoffwarenbahn möglich, die insbesondere zur Herstellung von Hygieneartikeln geeignet sind.

Die erfindungsgemäße Vorrichtung zur Herstellung einer Verbundvliesstoffwarenbahn ist dadurch gekennzeichnet, dass in einer Fertigungslinie mindestens eine Fördereinrichtung zum Transportieren mindestens der ersten Lage in eine Förderrichtung und ein oberhalb dieser Fördereinrichtung angeordneter Stoffauflauf mit einem rotierenden und/oder statischen Turbolenzerzeuger, insbesondere ein Lochwalzenstoffauflauf oder Stoffauflauf mit Diffusorblock, zum Aufbringen der Kurzfasern bzw. Dispersion aus Kurzfasern auf die erste Lage zum Herstellen der zweiten Lage angeordnet ist. Durch die Anordnung eines solchen Stoffauflaufs können insbesondere die Herstellungskosten einer solchen Warenbahn deutlich reduziert werden. Insbesondere kann eine relativ platzsparende und sowohl in der Herstellung als auch in der Montage, als auch im Betrieb relativ kostengünstige Anlage bereitgestellt werden. Durch die Anordnung des Stoffauflaufs oberhalb der Fördereinrichtung kann bereits unmittelbar unterhalb des Stoffauflaufs Flüssigkeit aus der zweiten Lage entnommen, insbesondere durch die kardierte und vorverfestigtes Langfaserlage entwässert, werden, und hierdurch in einem Kreislauf in besonders effektiver Weise dem Stoffauflauf wieder zurückgeführt werden. Die Fördereinrichtung ist insbesondere derart ausgestaltet, dass die Verbundvlieswarenband von einem Anfang der Fertigungslinie bis zu einem Ende der Fertigungslinie transportiert werden kann. Dazu kann die Vorrichtung mehrere Förderleistungen umfassen, wie beispielsweise Transportbänder, Antriebswalzen, Umlenkrollen, Prägewalzen und/oder Trommeln. Die vorliegend in Rede stehende Fördereinrichtung, oberhalb derer der Stoffauflauf angeordnet ist, kann beispielsweise als ein Siebband ausgebildet sein.

Vorzugsweise sind in Förderrichtung vor und/oder nach dem Stoffauflauf eine oder mehrere Kardiereinheiten vorzugsweise mit rotierendem oder statischem Turbolenzerzeuger zum Herstellen der ersten Lage angeordnet. Dadurch kann die erste Lage insbesondere als ein Krempelvlies ausgebildet sein.

Vorzugsweise umfasst die Fördereinrichtung ein erstes Siebband, wobei der Stoffauflauf bevorzugt oberhalb dieses ersten Siebbands angeordnet ist. Das erste Siebband kann insbesondere als ein Formiersieb ausgebildet sein. Das erste Siebband dient insbesondere für eine besonders effektive Entwässerung der Suspension durch die Siebauflage. Ferner kann dadurch der gesamte Wasserhaushalt der Anlage verbessert und folglich die zum Betreiben der Anlage verbundenen Kosten reduziert werden.

Vorzugsweise erstreckt sich das erste Siebband mit einem Abschnitt sowohl unterhalb des Stoffauflaufs als auch unterhalb mindestens einer Wasserstrahlverfestigungseinrichtung.

In einer Ausführungsform der erfindungsgemäßen Vorrichtung, die insbesondere zur Herstellung einer Verbundvlieswarenbahn, deren erste Lage lediglich eine oder mehrere C-Schichten und deren zweite Lage eine oder mehrere P-Schichten umfasst, auch für Produktionsgeschwindigkeiten von höher 100m/min und für Flächengewichte der ersten Lage von 25 g/m² oder größer besonders geeignet ist, ist in Förderrichtung nach dem Stoffauflauf ein erstes Siebband vorgesehen, auf welchem Vorverfestigung, Befeuchten und Fixieren der ersten Lage erfolgt. In Produktionsrichtung dahinter ist ein zweites Siebband vorgesehen, auf dem ein Zusammenbringen der ersten und der zweiten Lage sowie eine initiale hydrodynamische Verfestigung beider Lagen vor einem Transfer der beiden Lagen zu weiteren Prozessschritten erfolgt.

In einer anderen Ausführung der Erfindung ist in Förderrichtung nach dem Stoffauflauf eine zweite Wasserstrahleinrichtung zum Kompaktieren mindestens der ersten und zweiten Lage, eine erste Wasserstrahlverfestigungseinrichtung zum Verschlingen der Kurzfasern der zweiten Lage untereinander und/oder eine zweite Wasserstrahlverfestigungseinrichtung zum Verschlingen der Kurzfasern der zweiten Lage mit den Langfasern der ersten Lage angeordnet. Bevorzugt ist dabei die zweite Wasserstrahleinrichtung zum Kompaktieren der Lagen oberhalb einer ersten Fördereinrichtung zum Transportieren der Warenbahn, wie dem ersten Siebband, und die erste Wasserstrahlverfestigungseinrichtung oberhalb einer separaten zweiten Fördereinrichtung zum Transportieren der Warenbahn, wie einem zweiten Siebband, angeordnet. Dadurch ist insbesondere eine Entkopplung der Formierung der Lagen und deren Wasserstrahlverfestigung ermöglicht, sodass insbesondere beide Anlagenteile separat und dadurch genauer gesteuert und folglich effizienter betrieben werden können.

Bevorzugt umfasst der Stoffauflauf einen Turbulenzgenerator in Form von Lochwalzen oder Diffusoren. In einer alternativen Ausgestaltung ist ein solcher Turbulenzgenerator nicht vorgesehen.

Nachfolgend werden vier Ausführungsbeispiele der Erfindung anhand der Figuren näher erläutert. Gleiche Bezugszeichen bezeichnen gleiche Komponenten. Es zeigen schematisch:
- Figur 1 -: eine erste Ausführung der erfindungsgemäßen Vorrichtung;
- Figur 2 -: ein Ablaufdiagramm einer ersten Ausführung des erfindungsgemäßen Verfahrens mit der Vorrichtung nach Fig.1;
- Figur 3 -: eine zweite Ausführung der erfindungsgemäßen Vorrichtung;
- Figur 4 -: eine dritte Ausführung der erfindungsgemäßen Vorrichtung;
- Figur 5 -: ein Ablaufdiagramm einer zweiten Ausführung des erfindungsgemäßen Verfahrens mit der Vorrichtung nach Fig. 3 oder Fig.4;
- Figur 6 -: eine vierte Ausführung der erfindungsgemäßen Vorrichtung;
- Figur 7 -: ein Ablaufdiagramm eines dritten erfindungsgemäßen Verfahrens mit der Vorrichtung nach Fig.6;
- Figur 8 -: ein Versorgungssystem für eine der vorgenannten Vorrichtungen; und
- Figur 9 -: ein Ablaufdiagramm des Systems nach Fig.8.

Die in den Figuren 1, 3, 4 und 6 gezeigten Vorrichtungen 30a, 30b, 30c und 30d sowie die in den Figuren 2, 5 und 7 gezeigten Verfahren 100a, 100b, 100c dienen insbesondere zur Herstellung einer Verbundvlieswarenbahn 7 mit mindestens zwei Lagen 1, 2, 3, wobei eine erste Lage 1, 3 durch Langfasern 4, 6 und eine zweite Lage 2 durch Kurzfasern 5 gebildet ist.

In der Figur 1 ist ein erstes Ausführungsbeispiel der erfindungsgemäßen Vorrichtung 30a gezeigt, mit der ein in Figur 2 dargestelltes erstes Ausführungsbeispiel des erfindungsgemäßen Verfahrens 100a betrieben werden kann.

Die Vorrichtung 30a umfasst eine Fertigungslinie 9, welche in einer Förderrichtung 8 gesehen einen ersten Bereich 31 zum Formieren der ersten Lage 1, einen zweiten Bereich 32 zum Formieren der zweiten Lage 2, einen dritten Bereich 34 zum Verfestigen der beiden Lagen 1, 2 und einen vierten Bereich 35 zum Endbearbeiten der Warenbahn 7 aufweist. Die Warenbahn 7 wird dabei mittels einer nicht vollständig dargestellten Fördereinrichtung 27 von dem ersten Bereich 31 bis zum vierten Bereich 35 transportiert.

In dem ersten Bereich 31 ist eine Kardiereinheit 10 zum Herstellen, insbesondere Kardieren 101, der ersten Lage 1 vorgesehen.

Der zweite Bereich 32 umfasst eine Vorverfestigungseinheit 11, einen Stoffauflauf 12 mit rotierendem oder statischem Turbolenzerzeuger, insbesondere ein Lochwalzenstoffauflauf, sowie eine Komprimiereinheit 13. Ferner ist in diesem zweiten Bereich 32 als Bestandteil der Fördereinrichtung 27 ein umlaufendes Siebband 21 zum Transportieren der Warenbahn 7 sowie eine Wasseraufnahme 20 angeordnet.

Die Vorverfestigungseinheit 11 umfasst vorliegend eine erste Wasserstrahleinrichtung zum Vorverfestigen 102 der ersten Lage 1.

Der Stoffauflauf 12 umfasst vorliegend einen Quer- oder Rundstromverteiler 23 sowie eine die Kurzfasern 5 bzw. eine die Kurzfasern 5 umfassende wässrige Dispersion 5a bereitstellende Einheit, wie einen Vorratstank. Mit dem Stoffauflauf 12 erfolgt ein auch als Nasslegen bezeichnetes Aufbringen 103 der zweiten Lage 2 auf die erste Lage 1.

Die Komprimiereinheit 13 umfasst vorliegend eine zweite Wasserstrahleinrichtung zum Komprimieren 104 zumindest der aufgetragenen zweiten Lage 2. Unterhalb der Vorverfestigungseinheit 11, des Stoffauflaufs 12 und/oder der Komprimiereinheit 13 ist die Wasseraufnahme 20 zum zumindest teilweise Entwässern der auf die erste Lage 1 aufgebrachten zweiten Lage 2 angeordnet, insbesondere zum Abfiltrieren des überschüssigen Wassers durch die untere Lage.

In dem dritten Bereich 34 ist eine Verfestigungseinheit 16, insbesondere eine Wasserstrahlverfestigungseinrichtung zum Wasserstrahlverfestigen 107 der beiden Lagen 1, 2 angeordnet. Das Wasserstrahlverfestigen 107 erfolgt insbesondere an beiden Flachseiten der Warenbahn 7. Dazu umläuft die Warenbahn 7 eine erste Trommel 24 und eine zweite Trommel 25. Ferner ist in dem dritten Bereich 34 eine Veredelungseinheit 17 angeordnet, insbesondere eine weitere Wasserstrahlverfestigungseinrichtung zum einseitigen Formieren oder Prägen 108 der Warenbahn 7. Hierzu ist eine dritte Trommel 26 vorgesehen.

In dem vierten Bereich 35 erfolgt ein Trocknen 109 der Warenbahn 7 mittels einer Trocknertrommel 18 sowie ein Aufrollen 110 der Warenbahn 7 auf eine Wickelrolle 19.

In der Figur 3 ist ein zweites Ausführungsbeispiel der erfindungsgemäßen Vorrichtung 30b und in Figur 4 ein drittes Ausführungsbeispiel der erfindungsgemäßen Vorrichtung 30c gezeigt, wobei mit beiden Vorrichtungen 30b, 30c jeweils eine in Figur 5 dargestelltes zweites Ausführungsbeispiel des erfindungsgemäßen Verfahrens 100b betrieben werden kann.

Die Vorrichtung 30b, 30c umfasst wiederum jeweils eine Fertigungslinie 9, welche in einer Förderrichtung 8 gesehen einen ersten Bereich 31 zum Formieren der ersten Lage 1, einen zweiten Bereich 32 zum Formieren der zweiten Lage 2, einen dritten Bereich 34 zum Verfestigen der beiden Lagen 1, 2 und einen vierten Bereich 35 zum Endbearbeiten der Warenbahn 7 aufweist. Die Warenbahn 7 wird dabei mittels einer nicht vollständig dargestellten Fördereinrichtung 27 von dem ersten Bereich 31 bis zum vierten Bereich 35 transportiert. Die Vorrichtungen 30b, 30c unterscheiden sich dabei insbesondere in der Anordnung und Ausgestaltung der Fördereinrichtung in dem zweiten und dritten Bereich 32, 34.

In dem ersten Bereich 31 der Vorrichtungen 30b, 30c ist wiederum jeweils eine Kardiereinheit 10 zum Herstellen, insbesondere Kardieren 101, der ersten Lage 1 vorgesehen.

Der zweite Bereich 32 umfasst eine Vorverfestigungseinheit 11, wiederum einen Stoffauflauf 12 mit rotierendem oder statischem Turbolenzerzeuger sowie eine Komprimiereinheit 13. Die Vorverfestigungseinheit 11 umfasst vorliegend eine erste Wasserstrahleinrichtung zum Vorverfestigen 102 der ersten Lage 1. Der Stoffauflauf 12 umfasst vorliegend einen Quer- oder Rundstromverteiler 23 sowie eine die Kurzfasern 5 bzw. eine die Kurzfasern 5 umfassende wässrige Dispersion 5a bereitstellende Einheit, wie einen Vorratstank. Mit dem Stoffauflauf 12 erfolgt das Aufbringen 103 der zweiten Lage 2 auf die erste Lage 1. Die Komprimiereinheit 13 umfasst eine zweite Wasserstrahleinrichtung zum Komprimieren 104 zumindest der aufgetragenen zweiten Lage 2.

In dem dritten Bereich 34 ist eine erste Verfestigungseinheit 15, insbesondere eine erste Wasserstrahlverfestigungseinrichtung zum Wasserstrahlverfestigen 106 insbesondere der zweiten Lage 2, und eine zweite Verfestigungseinheit 16, insbesondere eine Wasserstrahlverfestigungseinrichtung zum Wasserstrahlverfestigen 107 der beiden Lagen 1, 2 angeordnet. Das Wasserstrahlverfestigen hundertsieben erfolgt insbesondere ausschließlich an der oberen Flachseiten der Warenbahn 7, also ausschließlich an der zweiten Lage 2. Dazu liegt die Warenbahn 7 auf einer Fördereinrichtung 27 auf. Das Wasserstrahlverfestigen 107 erfolgt wiederum an beiden Flachseiten der Warenbahn 7. Dazu umläuft die Warenbahn 7 eine erste Trommel 24 und eine zweite Trommel 25. Ferner ist in dem dritten Bereich 34 eine Formiereinheit 17 angeordnet, insbesondere eine weitere Wasserstrahlverfestigungseinrichtung zum einseitigen Formieren oder Prägen 108 der Warenbahn 7. Hierzu ist eine dritte Trommel 26 vorgesehen.

Bei der in Figur 3 gezeigten Vorrichtung 30b ist als Bestandteil der Fördereinrichtung 27 zum Transportieren der Warenbahn 7 in dem zweiten Bereich 32 ein erstes Siebband 21 und in dem dritten Bereich 34 ein separat ausgebildetes zweites Siebband 22 angeordnet. Das erste Siebband 21 transportiert die Warenbahn 7 bis hinter die Komprimiereinheit 13. Im Bereich des ersten Siebbands 21 erfolgen daher wiederum die Schritte des Vorverfestigens 102, Nasslegens 103 und Komprimierens 104. Das nach dem Komprimieren 104 die Warenbahn 7 übernehmende zweite Siebband 22 transportiert die Warenbahn 7 ausschließlich im Bereich der ersten Verfestigungseinrichtung 15. Im Bereich des zweiten Siebbands 22 erfolgt daher ausschließlich der Schritt des Wasserstrahlverfestigens 106. Durch diese Trennung der beiden Förderabschnitte im Bereich des ersten Siebbands 21 und des zweiten Siebbands 22 ist insbesondere auch bei der Anwendung eines Stoffauflaufs 12 mit rotierenden oder statischem Turbulenzerzeuger eine besonders genaue Steuerung und Regelung der Anlage, insbesondere im Hinblick auf den Wasserentzug aus der zweiten Lage 2, sowie ein dadurch bewirkter besonders effizienter Betrieb ermöglicht.

Bei der in Figur 4 gezeigten Vorrichtung 30c ist dagegen ein sich über den zweiten Bereich 32 sowie teilweise über den dritten Bereich 34, insbesondere auch unterhalb der ersten Verfestigungseinrichtung 15, erstreckendes Siebband 21 vorgesehen. Ein separat ausgebildetes zweites Siebband 22 ist bei dieser Vorrichtung 30c insbesondere nicht vorgesehen. Bei dieser Ausgestaltung ergeben sich Vorteile im Hinblick auf die Herstellungs- und Betriebskosten insbesondere aus der im Vergleich zu der Vorrichtung 30b geringeren Anzahl der Bauteile, insbesondere der Antriebs- und Steuerungskomponenten.

Beiden Vorrichtungen 30b und 30c gemeinsam ist wiederum der vierte Bereich 35, in dem ein Trocknen 109 der Warenbahn 7 mittels einer Trocknertrommel 18 sowie ein Aufrollen 110 der Warenbahn 7 auf eine Wickelrolle 19 erfolgt.

In der Figur 6 ist ein viertes Ausführungsbeispiel der erfindungsgemäßen Vorrichtung 30d gezeigt, mit der ein in Figur 7 dargestelltes drittes Ausführungsbeispiel des erfindungsgemäßen Verfahrens 100c betrieben werden kann.

Die Vorrichtung 30d umfasst eine Fertigungslinie 9, welche in einer Förderrichtung 8 gesehen einen ersten Bereich 31 zum Formieren der ersten Lage 1, einen zweiten Bereich 32 zum Formieren der zweiten Lage 2, einen dritten Bereich 33 zum Formieren einer zusätzlichen zweiten ersten Lage 3, einen vierten Bereich 34 zum Verfestigen der drei Lagen 1, 2, 3 und einen fünften Bereich 35 zum Endbearbeiten der Warenbahn 7 aufweist. Die Warenbahn 7 wird dabei mittels einer nicht vollständig dargestellten Fördereinrichtung 27 von dem ersten Bereich 31 bis zum fünften Bereich 35 transportiert. Die Vorrichtung 30d unterscheidet sich dabei von der in Figur 1 gezeigten Vorrichtung 30a insbesondere in der Anordnung einer weiteren Kardiereinheit 14 zum Kardieren 105 einer weiteren Lage 3.

In dem ersten Bereich 31 ist eine erste Kardiereinheit 10 zum Herstellen, insbesondere Kardieren 101, der ersten Lage 1 vorgesehen.

Der zweite Bereich 32 umfasst eine Vorverfestigungseinheit 11, wiederum einen Stoffauflauf 12 mit rotierenden oder statischem Turbulenzerzeuger sowie eine Komprimiereinheit 13. Die Vorverfestigungseinheit 11 umfasst wiederum eine erste Wasserstrahleinrichtung zum Vorverfestigen 102 der ersten Lage 1. Der Stoffauflauf 12 umfasst einen Quer- oder Rundstromverteiler 23 sowie eine die Kurzfasern 5 bzw. eine die Kurzfasern 5 umfassende wässrige Dispersion 5a bereitstellende Einheit, wie einen Vorratstank. Mit dem Stoffauflauf 12 erfolgt das Aufbringen 103 der zweiten Lage 2 auf die kardierte erste Lage 1. Die Komprimiereinheit 13 umfasst eine zweite Wasserstrahleinrichtung zum Komprimieren 104 zumindest der aufgetragenen zweiten Lage 2. Unterhalb der Vorverfestigungseinheit 11, des Stoffauflaufs 12 und/oder der Komprimiereinheit 13 ist wiederum das Siebband 21 sowie die die Wasseraufnahme 20 zum zumindest teilweise Entwässern der auf die erste Lage 1 aufgebrachten zweiten Lage 2 angeordnet.

In dem dritten Bereich 33 ist die zweite Kardiereinheit 14 zum Kardieren 105 einer weiteren ersten Lage 3 angeordnet. Diese zusätzliche erste Lage 3 umfasst ebenfalls Langfasern 6, welche jedoch nicht zwingend den Langfasern 4 der mittels der ersten Kardiereinheit 10 hergestellten ersten Lage 1 entsprechen müssen. Durch diese zusätzliche erste Lage 3 ergibt sich ein dreilagiger Verbundvliesstoff, bei dem die äußeren Flachseiten durch jeweils eine erste Lage 1, 3 gebildet ist und zwischen den beiden ersten Lagen die zweite Lage 2 angeordnet ist.

In dem vierten Bereich 34 ist wiederum eine Verfestigungseinheit 16, insbesondere eine Wasserstrahlverfestigungseinrichtung zum Wasserstrahlverfestigen 107 der drei Lagen 1, 2, 3 angeordnet. Das Wasserstrahlverfestigen 107 erfolgt insbesondere an den beiden äußeren Flachseiten der Warenbahn 7. Dazu umläuft die Warenbahn 7 eine erste Trommel 24 und eine zweite Trommel 25. Ferner ist in dem dritten Bereich 34 eine Formiereinheit 17 angeordnet, insbesondere eine weitere Wasserstrahlverfestigungseinrichtung zum einseitigen Formieren oder Prägen 108 der Warenbahn 7. Hierzu ist eine dritte Trommel 26 vorgesehen.

In dem fünften Bereich 35 erfolgt ein Trocknen 109 der Warenbahn 7 mittels einer Trocknertrommel 18 sowie ein Aufrollen 110 der Warenbahn 7 auf eine Wickelrolle 19.

In der Figur 8 ist ein Beispiel eines Versorgungssystems 121 gezeigt, insbesondere ein Wasserhaushalt-System, mit der das in Figur 9 dargestellte Ausführungsbeispiel eines Verfahrens 100d betrieben werden kann.

Das Versorgungssystem 121 befasst sich dabei einerseits mit der Bereitstellung einer die Kurzfasern 5 umfassenden wässrigen Dispersion 5a für den Stoffauflauf 12 sowie andererseits mit der in dem vorgenannten Zusammenhang vorgesehene Bereitstellung, Verwendung und Rückführung von Wasser.

Zur Herstellung der wässrigen Dispersion 5a werden zunächst mittels eines Bündelförderer 113 Kurzfasern 5 einer Dispergiereinheit 114 zum darin erfolgenden Dispergieren 111 gefördert. Die hierbei entstehende bereinige Masse wird durch ein Pumpen 115 einem Mischer und/oder Behälter 116 zum Bevorraten 112 zugeführt. Die Bereitstellung zu dem Stoffauflauf 12 erfolgt durch ein Pumpen 117 der Dispersion 5a aus dem Behälter 116. Nach einem Aufbringen 103 der Dispersion 5a über die Walze 23 auf die erste Lage 1 kann ein Wasserentzug aus der entstandenen zweiten Lage 2 durch das Siebband 21 sowie die darunter befindliche Wasseraufnahme 20 erfolgen. Insbesondere kann ein aktives Abpumpen bzw. Ansaugen 118 an der Unterseite des Siebband 21 erfolgen. Dadurch kann der zweiten Lage 2 Flüssigkeit besonders effektiv entzogen werden. Das mit der Wasseraufnahme 20 gewonnene Wasser wird einem Wassertank 119 zugeführt. Aus diesem Wassertank 119 kann durch ein Pumpen 120 Wasser dem Stoffauflauf 12, dem Behälter 116, einer Förderleitung zum Pumpen 117 der Dispersion 5a aus dem Behälter 116 und/oder einer Förderleitung zum Pumpen 115 der breiigen Masse aus der Dispergiereinheit 114 zugeführt werden. Die beiden zuletzt genannten Möglichkeiten dienen insbesondere zur Vermeidung einer Verstopfung beim Pumpen 115, 117. Durch diesen Wasserkreislauf ist ein besonders effizienter und kostengünstiger Betrieb der Anlage ermöglicht.

Es sollte deutlich sein, dass der Schutzbereich der vorliegenden Erfindung nicht auf die beschriebenen Ausführungsbeispiele begrenzt ist. So können insbesondere Bestandteile des einen Beispiels auch bei einem anderen Beispiel verwirklicht sein. Insbesondere der Aufbau und die Anordnung der Fertigungslinie in den Bereichen vor und nach dem Stoffauflauf mit rotierendem oder statischem Turbulenzerzeuger können - ohne den Kern der Erfindung zu verändern - durchaus modifiziert sein.

### Bezugszeichenliste:

- 1: erste Lage
- 2: zweite Lage
- 3: erste Lage
- 4: Langfaser
- 5: Kurzfasern
- 6: Langfaser
- 7: Warenbahn
- 8: Förderrichtung
- 9: Fertigungslinie
- 10: erste Kardiereinheit
- 11: Vorverfestigungseinheit, erste Wasserstrahleinrichtung
- 12: Stoffauflauf
- 13: Komprimiereinheit, zweite Wasserstrahleinrichtung
- 14: zweite Kardiereinheit
- 15: Verfestigungseinheit, erste Wasserstrahlverfestigungseinrichtung
- 16: Verfestigungseinheit, zweite Wasserstrahlverfestigungseinrichtung
- 17: Formiereinheit, dritte Wasserstrahlverfestigungseinrichtung
- 18: Trocknertrommel
- 19: Wickelrolle
- 20: Wasseraufnahme
- 21: erstes Siebband
- 22: zweites Siebband
- 23: Quer- oder Rundstromverteiler24 erste Trommel
- 25: zweite Trommel
- 26: dritte Trommel
- 27: Fördereinrichtung
- 30a: Vorrichtung
- 30b: Vorrichtung
- 30c: Vorrichtung
- 30d: Vorrichtung

- 100a: Verfahren
- 100b: Verfahren
- 100c: Verfahren
- 101: Kardieren
- 102: Vorverfestigen
- 103: Aufbringen, Nasslegen
- 104: Komprimieren
- 105: Kardieren
- 106: Wasserstrahlverfestigen
- 107: Wasserstrahlverfestigen
- 108: Wasserstrahlverfestigen
- 109: Trocknen
- 110: Aufrollen
- 111: Dispergieren
- 112: Bevorraten
- 113: Bündelförderer
- 114: Dispergiereinheit
- 115: Pumpen
- 116: Bevorratung
- 117: Pumpen
- 118: Pumpen
- 119: Wassertank
- 120: Pumpen
- 121: Versorgungssystem

## Patentansprüche

1. Verfahren (100a, 100b, 100c, 100d) zur Herstellung einer Verbundvlieswarenbahn (7) mit mindestens zwei Lagen (1, 2, 3), wobei eine erste Lage (1, 3) durch Langfasern (4, 6) und eine zweite Lage (2) durch Kurzfasern (5) gebildet ist,
**dadurch gekennzeichnet, dass**
in einer Fertigungslinie (9) die Kurzfasern (5) in einem Nasslegeprozess (103) durch einen Stoffauflauf (12) mit einem Rund- oder Querstromverteiler mit rotierendem oder statischem Turbolenzerzeuger auf die erste Lage (1, 3) aufgebracht werden, dass ein Vorverfestigen (102) der ersten Lage (1), der Nasslegeprozess (103) und ein Komprimieren (104) der mindestens zwei Lagen (1, 2, 3) auf einem ersten Siebband (21) erfolgt und anschließend eine Wasserstrahlverfestigung (106, 107, 108) bei einem Anliegen der Lagen (1, 2, 3) an einer Trommel (24, 25, 26) erfolgt, dass vorzugsweise die Kurzfasern (5) bei dem Nasslegeprozess (103) einen Spalt des Stoffauflaufs (12) passieren, dass vorzugsweise vor dem Aufbringen (103) der zweiten Lage (2) die erste Lage (1, 3) durch ein Abwickeln einer Vliesbahn, durch ein Kardieren (101), durch ein Spunbond- oder ein Meltblow-Verfahren hergestellt wird, dass vorzugsweise vor dem Aufbringen (103) der zweiten Lage (2) ein Dispergieren (111, 112) der Kurzfasern (5) zur Bildung einer wässrigen Dispersion (5a) erfolgt, , und
dass vorzugsweise nach dem Aufbringen (103) der zweiten Lage (2) zumindest ein Trocknen (109) und ein anschließendes Aufrollen (110) der erhaltenen Verbundvlieswarenbahn (7) erfolgt.

2. Verfahren (100a, 100b, 100c, 100d) nach Anspruch 1, **dadurch gekennzeichnet, dass** die Wasserstrahlverfestigung (102, 104, 106, 107, 108) bei einem Aufliegen der mindestens einen Lage (1, 2, 3) auf einem Siebband (21, 22) oder bei einem Anliegen an einer Trommel (24, 25, 26) erfolgt.

3. Verfahren (100a, 100b, 100c, 100d) nach einem der voranstehenden Ansprüche, **dadurch gekennzeichnet, dass** die erste Lage (1) eine untere Lage und die zweite Lage (2) eine obere Lage bildet, oder die zweite Lage (2) eine mittlere Lage und die erste Lage (1, 3) jeweils eine obere Lage (1) und eine untere Lage (3) bilden.

4. Verfahren (100a, 100b, 100c, 100d) nach einem der voranstehenden Ansprüche, **dadurch gekennzeichnet, dass** die Langfasern (4, 6) aus der Gruppe der Kunst- und/oder Synthetikfasern ausgewählt sind, insbesondere aus Viskose-, Polyester-, Polypropylen-, Polyamid-, Polyacryl-, Polyvinylalkohol- und Polyethylenfasern als solche oder als Gemisch, oder dass die Langfasern aus der Gruppe der Baumwoll-, Hanf-, Flachs-, Jute-, oder Bambusfasern, als solche oder als Gemisch, auch mit der solchen aus der Gruppe der Kunst- und/oder Synthetikfasern, oder dass die Langfasern aus Biopolymeren ausgewählt sind, insbesondere basierend auf Polylactid oder Polyhydroxybutyrat, als solche oder als Gemisch, auch mit solchen aus der Gruppe der Kunst- und/oder Synthetikfasern und/oder natürlichen Fasern.

5. Verfahren (100a, 100b, 100c, 100d) nach einem der voranstehenden Ansprüche, **dadurch gekennzeichnet, dass** die Konzentration der Kurzfasern (5) im Stoffauflauf (103) zwischen 0,5 und 10 g/l beträgt.

6. Verfahren (100a, 100b, 100c, 100d) nach einem der voranstehenden Ansprüche, **dadurch gekennzeichnet, dass** es die folgenden Verfahrensschritte umfasst:
- Kardieren und/oder Vorverfestigung der ersten Lage,
- Befeuchten und Fixieren der ersten Lage auf einem Siebband, sowie
- Zusammenbringen der ersten und der zweiten Lage sowie initiale hydrodynamische Verfestigung beider Lagen
vor einem Transfer der beiden Lagen zu weiteren Prozessschritten erfolgt.

7. Verfahren (100b) nach einem der voranstehenden Ansprüche, **dadurch gekennzeichnet, dass** ein Vorverfestigen (102) der ersten Lage (1), der Nasslegeprozess (103) und ein Komprimieren (104) der mindestens zwei Lagen (1, 2, 3) auf einem ersten Siebband (21) erfolgt, und anschließend eine erste Wasserstrahlverfestigung (106) bei einem Aufliegen der Lagen (1, 2, 3) auf dem ersten Siebband (21) oder auf einem separat ausgebildeten zweiten Siebband (22) erfolgt, und eine zweite Wasserstrahlverfestigung (107) bei einem Anliegen der Lagen (1, 2, 3) an einer Trommel (24, 24, 26) erfolgt wobei vorzugsweise der Nasslegeprozess zwischen einem Höhenniveau des Siebbandes (21) und einem Höhenniveau bis zu 150mm oberhalb des Siebbandes und/oder unter einem Abgabewinkel von -20° bis +20° zu der zur Oberfläche des Siebbandes (21) senkrechten Richtung erfolgt.

8. Verfahren (100a, 100b, 100c, 100d) nach einem der voranstehenden Ansprüche, **dadurch gekennzeichnet, dass** die erste Lage durch ein Kardierverfahren hergestellt wird und aus Zweikomponentenfasern besteht oder Zweikomponentenfasern umfasst, wobei vorzugsweise das Kardierverfahren einen Verfahrensschritt des Luft-Durchbondierens umfasst, bei dem die Fasern der ersten Lage mit erwärmter Luft beaufschlagt werden, bevor in einem weiteren Verfahrensschritt die zweite Lage auf die erste Lage aufgebracht wird, wobei vorzugsweise der weitere Verfahrensschritt eine Wasserstrahlverfestigung zur Kompaktierung und/oder Verbindung der zweiten Lage mit der ersten Lage umfasst.

9. Verfahren (100c) nach einem der voranstehenden Ansprüche, **dadurch gekennzeichnet, dass** nach dem Aufbringen (103) der zweiten Lage (2) auf die erste Lage (1) eine zusätzliche erste Lage (3) auf die zweite Lage (2) mittels eines zusätzlichen Kardierens (105) aufgebracht wird.

10. Verfahren (100a, 100b, 100c, 100d) nach einem der voranstehenden Ansprüche, **dadurch gekennzeichnet, dass** die erste Lage (1) und/oder die zweite Lage (2) aus einer Mehrzahl von aufeinander aufgebrachten Schichten hergestellt ist.

11. Vorrichtung (30a, 30b, 30c, 30d) zur Herstellung einer Verbundvlieswarenbahn (7) mit mindestens zwei Lagen (1, 2, 3) nach einem der vorhergehenden Ansprüche, wobei eine erste Lage (1, 3) durch Langfasern (4, 6) und eine zweite Lage (2) durch Kurzfasern (5) gebildet ist,
**dadurch gekennzeichnet,**
**dass** in einer Fertigungslinie (9) mindestens eine Fördereinrichtung (21, 22, 27) zum Transportieren mindestens der ersten Lage (1) in eine Förderrichtung (8) und ein oberhalb der Fördereinrichtung (21) angeordneter Stoffauflauf (12) mit rotierendem oder statischem Turbolenzerzeuger zum Aufbringen (103) der Kurzfasern (5) auf die erste Lage (1) zum Herstellen der zweiten Lage (2) angeordnet ist, und dass vorzugsweise in Förderrichtung (8) vor und/oder nach dem Stoffauflauf (12) eine Kardiereinheit (10) zum Herstellen der ersten Lage (1) angeordnet ist, wobei in Förderrichtung (8) nach dem Stoffauflauf (12) eine zweite Wasserstrahleinrichtung (13) zum Kompaktieren (104) mindestens einer ersten Lage (1) und einer zweiten Lage (2) sowie eine erste Wasserstrahlverfestigungseinrichtung (15) zum Verschlingen (106) der Kurzfasern (5) der zweiten Lage (2) untereinander angeordnet ist.

12. Vorrichtung (30a, 30b, 30c, 30d) nach Anspruch 11, **dadurch gekennzeichnet, dass** die Fördereinrichtung (27) ein erstes Siebband (21) umfasst, und der Stoffauflauf (12) oberhalb des ersten Siebbands (21) angeordnet ist, dass vorzugsweise der Stoffauflauf (12) derart angeordnet und/oder ausgebildet ist, dass der Nasslegeprozess zwischen einem Höhenniveau des Siebbandes (21) und einem Höhenniveau bis zu 150mm oberhalb des Siebbandes (21) und/oder unter einem Abgabewinkel von -20° bis +20° zu der zur Oberfläche des Siebbandes (21) senkrechten Richtung erfolgt, und dass vorzugsweise sich das erste Siebband (21) mit einem Abschnitt sowohl unterhalb des Stoffauflaufs (12) als auch unterhalb mindestens einer Wasserstrahleinrichtung (11, 13, 15) erstreckt.

13. Vorrichtung (30a, 30b, 30c, 30d) nach Anspruch 11 oder 12, **dadurch gekennzeichnet, dass** in Förderrichtung (8) nach dem Stoffauflauf (12) eine zweite Wasserstrahlverfestigungseinrichtung (16) zum Verschlingen (107) der Kurzfasern (5) der zweiten Lage (2) mit den Langfasern (4, 6) der ersten Lage (1, 3) angeordnet ist, und dass vorzugsweise der Stoffauflauf (12) einen Turbulenzgenerator umfasst.

14. Vorrichtung (30b) nach einem der Ansprüche 11 bis 13, **dadurch gekennzeichnet, dass** ein erstes Siebband (21) und in Produktionsrichtung dahinter ein zweites Siebband (22) vorgesehen sind.

## Claims

1. Method (100a, 100b, 100c, 100d) for producing a composite nonwoven web (7) with at least two layers (1, 2, 3), wherein a first layer (1, 3) is formed by long fibres (4, 6) and a second layer (2) is formed by short fibres (5),
**characterized in that**,
in a production line (9), the short fibres (5) are applied to the first layer (1, 3) in a wet-laid process (103) by way of a headbox (12) with a round or transverse flow distributor with a rotating or static turbulence generator, **in that** a pre-consolidation (102) of the first layer (1), the wet-laid process (103) and a compression (104) of the at least two layers (1, 2, 3) take place on a first screen belt (21) and subsequently a water-jet consolidation (106, 107, 108) takes place when the layers (1, 2, 3) bear against a drum (24, 25, 26), **in that**, preferably, the short fibres (5) pass through a gap of the headbox (12) during the wet-laid process (103), **in that**, preferably, before applying (103) the second layer (2), the first layer (1, 3) is produced by unwinding a nonwoven web, by a carding process (101), by a spun-bonding process or by a melt-blowing process, **in that**, preferably, before applying (103) the second layer (2), a dispersion (111, 112) of the short fibres (5) takes place for the purpose of forming an aqueous dispersion (5a), and
**in that**, preferably, after applying (103) the second layer (2), at least a process of drying (109) and a subsequent process of rolling up (110) the composite nonwoven web (7) obtained take place.

2. Method (100a, 100b, 100c, 100d) according to Claim 1, **characterized in that** the water-jet consolidation (102, 104, 106, 107, 108) takes place when the at least one layer (1, 2, 3) bears on a screen belt (21, 22) or when a drum (24, 25, 26) is borne against.

3. Method (100a, 100b, 100c, 100d) according to one of the preceding claims, **characterized in that** the first layer (1) forms a lower layer and the second layer (2) forms an upper layer, or the second layer (2) forms a middle layer and the first layer (1, 3) respectively forms an upper layer (1) and a lower layer (3).

4. Method (100a, 100b, 100c, 100d) according to one of the preceding claims, **characterized in that** the long fibres (4, 6) are selected from the group of artificial and/or synthetic fibres, in particular from viscose fibres, polyester fibres, polypropylene fibres, polyamide fibres, polyacrylic fibres, polyvinyl alcohol fibres and polyethylene fibres as such or as a mixture, or **in that** the long fibres are selected from the group of cotton fibres, hemp fibres, flax fibres, jute fibres or bamboo fibres as such or as a mixture, including with those fibres from the group of artificial and/or synthetic fibres, or **in that** the long fibres are selected from biopolymers, in particular polylactide-based or polyhydroxybutyrate-based polymers, as such or as a mixture, including with those fibres from the group of artificial and/or synthetic fibres and/or natural fibres.

5. Method (100a, 100b, 100c, 100d) according to one of the preceding claims, **characterized in that** the concentration of the short fibres (5) in the headbox (103) is between 0.5 and 10 g/l.

6. Method (100a, 100b, 100c, 100d) according to one of the preceding claims, **characterized in that** said method comprises the following method steps:
- carding and/or pre-consolidating the first layer,
- moistening and fixing the first layer on a screen belt, and
- bringing together the first and second layers and initially hydrodynamically consolidating both layers before the two layers are transferred for further process steps.

7. Method (100b) according to one of the preceding claims, **characterized in that** a pre-consolidation (102) of the first layer (1), the wet-laid process (103) and a compression (104) of the at least two layers (1, 2, 3) take place on a first screen belt (21) and subsequently a water-jet consolidation (106) takes place when the layers (1, 2, 3) bear on the first screen belt (21) or on a separately formed second screen belt (22), and a second water-jet consolidation (107) takes place when the layers (1, 2, 3) bear against a drum (24, 24, 26), wherein, preferably, the wet-laid process takes place between a height level of the screen belt (21) and a height level up to 150 mm above the screen belt and/or at a discharge angle of -20° to +20° to the direction perpendicular to the surface of the screen belt (21).

8. Method (100a, 100b, 100c, 100d) according to one of the preceding claims, **characterized in that** the first layer is produced by a carding method and consists of two-component fibres or comprises two-component fibres, wherein, preferably, the carding method comprises a method step of air through-bonding, in which the fibres of the first layer are exposed to heated air before, in a further method step, the second layer is applied to the first layer, wherein, preferably, the further method step comprises a water-jet consolidation for compacting and/or bonding the second layer to the first layer.

9. Method (100c) according to one of the preceding claims, **characterized in that**, after applying (103) the second layer (2) to the first layer (1), an additional first layer (3) is applied to the second layer (2) by means of an additional carding process (105).

10. Method (100a, 100b, 100c, 100d) according to one of the preceding claims, **characterized in that** the first layer (1) and/or the second layer (2) are/is produced from a plurality of layers applied one to the other.

11. Apparatus (30a, 30b, 30c, 30d) for producing a composite nonwoven web (7) with at least two layers (1, 2, 3) according to one of the preceding claims, wherein a first layer (1, 3) is formed by long fibres (4, 6) and a second layer (2) is formed by short fibres (5),
**characterized**
**in that**, in a production line (9), there is arranged at least one conveying device (21, 22, 27) for transporting at least the first layer (1) in a conveying direction (8), and a headbox (12), arranged above the conveying device (21), with a rotating or static turbulence generator for applying (103) the short fibres (5) to the first layer (1) for the purpose of producing the second layer (2), and in that, preferably, in front of and/or behind the headbox (12) in the conveying direction (8), there is arranged a carding unit (10) for producing the first layer (1), wherein, behind the headbox (12) in the conveying direction (8), there is arranged a second water-jet device (13) for compacting (104) at least one first layer (1) and a second layer (2), and a first water-jet consolidation device (15) for intertwining (106) the short fibres (5) of the second layer (2) with one another.

12. Apparatus (30a, 30b, 30c, 30d) according to Claim 11, **characterized in that** the conveying device (27) comprises a first screen belt (21) and the headbox (12) is arranged above the first screen belt (21), **in that**, preferably, the headbox (12) is arranged and/or formed in such a way that the wet-laid process takes place between a height level of the screen belt (21) and a height level up to 150 mm above the screen belt (21) and/or at a discharge angle of -20° to +20° to the direction perpendicular to the surface of the screen belt (21), and **in that**, preferably, the first screen belt (21) extends with a portion both below the headbox (12) and below at least one water-jet device (11, 13, 15).

13. Apparatus (30a, 30b, 30c, 30d) according to Claim 11 or 12, **characterized in that**, behind the headbox (12) in the conveying direction (8), there is arranged a second water-jet consolidation device (16) for intertwining (107) the short fibres (5) of the second layer (2) with the long fibres (4, 6) of the first layer (1, 3), and **in that**, preferably, the headbox (12) comprises a turbulence generator.

14. Apparatus (30b) according to one of Claims 11 to 13, **characterized in that** provision is made of a first screen belt (21) and, behind the latter in the production direction, of a second screen belt (22).

## Revendications

1. Procédé (100a, 100b, 100c, 100d) de fabrication d'une bande de tissu non tissé composite (7) avec au moins deux couches (1, 2, 3), une première couche (1, 3) étant formée par des fibres longues (4, 6) et une deuxième couche (2) étant formée par des fibres courtes (5),
**caractérisé en ce que**
dans une ligne de fabrication (9), les fibres courtes (5) sont appliquées sur la première couche (1, 3) dans un processus de pose humide (103) par une caisse de tête (12) avec un répartiteur à courant circulaire ou transversal avec générateur de turbulences rotatif ou statique, **en ce qu'**une préconsolidation (102) de la première couche (1), le processus de pose humide (103) et une compression (104) des au moins deux couches (1, 2, 3) sont effectués sur une première bande de criblage (21) et ensuite une consolidation par jet d'eau (106, 107, 108) est effectué lorsque les couches (1, 2, 3) s'appuient sur un tambour (24, 25, 26), **en ce que**, de préférence, les fibres courtes (5) passent à travers une fente de la caisse de tête (12) lors du processus de pose humide (103), **en ce que**, de préférence, avant l'application (103) de la deuxième couche (2), la première couche (1, 3) est fabriquée par un déroulement d'une bande de non-tissé, par un cardage (101), par un procédé spunbond ou par un procédé meltblow, **en ce que**, de préférence, avant l'application (103) de la deuxième couche (2), une dispersion (111, 112) des fibres courtes (5) est effectuée pour former une dispersion aqueuse (5a), et
**en ce que**, de préférence, après l'application (103) de la deuxième couche (2), au moins à un séchage (109) et un enroulement (110) subséquent de la bande de tissu non-tissé composite (7) obtenue sont effectués.

2. Procédé (100a, 100b, 100c, 100d) selon la revendication 1, **caractérisé en ce que** la consolidation par jet d'eau (102, 104, 106, 107, 108) s'effectue lorsque l'au moins une couche (1, 2, 3) repose sur une bande de criblage (21, 22) ou s'appuie sur un tambour (24, 25, 26).

3. Procédé (100a, 100b, 100c, 100d) selon l'une quelconque des revendications précédentes, **caractérisé en ce que** la première couche (1) forme une couche inférieure et la deuxième couche (2) forme une couche supérieure, ou la deuxième couche (2) forme une couche intermédiaire et la première couche (1, 3) forme respectivement une couche supérieure (1) et une couche inférieure (3).

4. Procédé (100a, 100b, 100c, 100d) selon l'une quelconque des revendications précédentes, **caractérisé en ce que** les fibres longues (4, 6) sont choisies dans le groupe des fibres artificielles et/ou synthétiques, notamment parmi les fibres de viscose, de polyester, de polypropylène, de polyamide, de polyacrylique, de polyalcool vinylique et de polyéthylène, en tant que telles ou en mélange, ou **en ce que** les fibres longues sont choisies dans le groupe des fibres de coton, de chanvre, de lin, de jute ou de bambou, en tant que telles ou en mélange, y compris avec celles du groupe des fibres artificielles et/ou synthétiques, ou **en ce que** les fibres longues sont choisies parmi les biopolymères, notamment à base de polylactide ou de polyhydroxybutyrate, en tant que tels ou en mélange, y compris avec celles du groupe des fibres artificielles et/ou synthétiques et/ou des fibres naturelles.

5. Procédé (100a, 100b, 100c, 100d) selon l'une quelconque des revendications précédentes, **caractérisé en ce que** la concentration des fibres courtes (5) dans la caisse de tête (103) est comprise entre 0,5 et 10 g/l.

6. Procédé (100a, 100b, 100c, 100d) selon l'une quelconque des revendications précédentes, **caractérisé en ce qu'**il comprend les étapes de procédé suivantes :
- le cardage et/ou la préconsolidation de la première couche,
- l'humidification et la fixation de la première couche sur une bande de criblage, et
- la mise en contact de la première et de la deuxième couche et la consolidation hydrodynamique initiale des deux couches
avant un transfert des deux couches vers d'autres étapes du processus.

7. Procédé (100b) selon l'une quelconque des revendications précédentes, **caractérisé en ce qu'**une préconsolidation (102) de la première couche (1), le processus de pose humide (103) et une compression (104) des au moins deux couches (1, 2, 3) sont effectués sur une première bande de criblage (21), et ensuite une première consolidation par jet d'eau (106) est effectué lorsque les couches (1, 2, 3) reposent sur la première bande de criblage (21) ou sur une deuxième bande de criblage (22) réalisée séparément, et une deuxième consolidation par jet d'eau (107) est effectuée lorsque les couches (1, 2, 3) s'appuient sur un tambour (24, 24, 26), le processus de pose humide s'effectuant de préférence entre un niveau de hauteur de la bande de criblage (21) et un niveau de hauteur jusqu'à 150 mm au-dessus de la bande de criblage et/ou selon un angle de distribution de -20° à +20° par rapport à la direction perpendiculaire à la surface de la bande de criblage (21) .

8. Procédé (100a, 100b, 100c, 100d) selon l'une quelconque des revendications précédentes, **caractérisé en ce que** la première couche est fabriquée par un procédé de cardage et est constituée de fibres à deux composants ou comprend des fibres à deux composants, de préférence le procédé de cardage comprenant une étape de procédé de liaison à l'air, dans lequel les fibres de la première couche sont exposées à de l'air chauffé avant que la deuxième couche ne soit appliquée sur la première couche dans une autre étape du procédé, de préférence l'autre étape du procédé comprenant une solidification par jet d'eau pour compacter et/ou lier la deuxième couche à la première couche.

9. Procédé (100c) selon l'une quelconque des revendications précédentes, **caractérisé en ce qu'**après l'application (103) de la deuxième couche (2) sur la première couche (1), une première couche supplémentaire (3) est appliquée sur la deuxième couche (2) au moyen d'un cardage supplémentaire (105).

10. Procédé (100a, 100b, 100c, 100d) selon l'une quelconque des revendications précédentes, **caractérisé en ce que** la première couche (1) et/ou la deuxième couche (2) est fabriquée à partir d'une pluralité de couches appliquées les unes sur les autres.

11. Dispositif (30a, 30b, 30c, 30d) pour la fabrication d'une bande de tissu non tissé composite (7) avec au moins deux couches (1, 2, 3) selon l'une quelconque des revendications précédentes, dans lequel une première couche (1, 3) est formée par des fibres longues (4, 6) et une deuxième couche (2) est formée par des fibres courtes (5),
**caractérisé en ce que**
dans une ligne de fabrication (9) sont agencés au moins un appareil de transport (21, 22, 27) pour transporter au moins la première couche (1) dans une direction de transport (8) et une caisse de tête (12) agencée au-dessus de l'appareil de transport (21) avec générateur de turbulence rotatif ou statique pour appliquer (103) les fibres courtes (5) sur la première couche (1) pour fabriquer la deuxième couche (2), et **en ce que**, de préférence dans la direction de transport (8), une unité de cardage (10) est agencée avant et/ou après la caisse de tête (12) pour fabriquer la première couche (1), un deuxième appareil à jet d'eau (13) étant agencé dans la direction de transport (8) après la caisse de tête (12) pour compacter (104) au moins une première couche (1) et une deuxième couche (2) ainsi qu'un premier appareil de consolidation par jet d'eau (15) pour enchevêtrer (106) les fibres courtes (5) de la deuxième couche (2) entre elles.

12. Dispositif (30a, 30b, 30c, 30d) selon la revendication 11, **caractérisé en ce que** l'appareil de transport (27) comprend une première bande de criblage (21), et la caisse de tête (12) est agencée au-dessus de la première bande de criblage (21), **en ce que** de préférence la caisse de tête (12) est agencée et/ou réalisée de telle sorte que le processus de pose humide s'effectue entre un niveau de hauteur de la bande de criblage (21) et un niveau de hauteur de jusqu'à 150 mm au-dessus de la bande de criblage (21) et/ou selon un angle de distribution de -20° à +20° par rapport à la direction perpendiculaire à la surface de la bande de criblage (21), et **en ce que**, de préférence, la première bande de tamisage (21) s'étend avec une section à la fois en dessous de la caisse de tête (12) et en dessous d'au moins un appareil à jet d'eau (11, 13, 15).

13. Dispositif (30a, 30b, 30c, 30d) selon la revendication 11 ou 12, **caractérisé en ce qu'**un deuxième appareil de consolidation par jet d'eau (16) pour l'enchevêtrement (107) des fibres courtes (5) de la deuxième couche (2) avec les fibres longues (4, 6) de la première couche (1, 3) est agencé dans la direction de transport (8) après la caisse de tête (12), et **en ce que**, de préférence, la caisse de tête (12) comprend un générateur de turbulences.

14. Dispositif (30b) selon l'une quelconque des revendications 11 à 13, **caractérisé en ce qu'**il est prévu une première bande de criblage (21) et, en aval dans la direction de production, une deuxième bande de criblage (22).
